# EUROPÄISCHE PATENTSCHRIFT

(11) **EP 0 071 986 B1**
(45) Veröffentlichungstag und Bekanntmachung des Hinweises auf die Patenterteilung: **27.12.1985**
(21) Anmeldenummer: 82107077.8
(22) Anmeldetag: 05.08.1982
(51) Int. Cl.: H01F 5/08, H01F 7/22, B03C 1/00

(54) **Supraleitende Spule**
Superconducting coil
Bobine supraconductrice

(30) Priorität: 08.08.1981 DE 3131480
(43) Veröffentlichungstag der Anmeldung: 16.02.1983
(73) Patentinhaber: BROWN, BOVERI & CIE Aktiengesellschaft, 68309 Mannheim (DE)
(72) Erfinder: Dustmann, Cord-Henrich, Dr. Dipl.-Phys., D-6940 Weinheim (DE)
(74) Vertreter: Kempe, Wolfgang, Dr.

## Beschreibung

Die Erfindung betrifft eine flach supraleitende Magnetspule zur nichtüberlappenden Nebeneinanderanordnung in Magnetscheidern zur Erzeugung starker Magnetfelder mit hohem Gradienten der Magnetfeldstärke im Bereich eines sich benachbart zur Spulenquerschnittsfläche über dieser erstreckenden Nutzraumes.

Es ist bekannt zur Erzeugung hoher Gradienten der Magnetfeldstärke zur Fokussierung geladener Teilchen in Beschleunigern Cluadrupolmagnete zu verwenden. Es wurde eine supraleitende Ausführungsform einer solchen Anordnung mit einem Quadrupolmagneten beschrieben (F. Arendt, »Bau und Betrieb zweier supraleitender Quadrupolmagnete für einen Hyperonenexperiment im CERN«, Kernforschungszentrum Karlsruhe KfK-2632 (1979)). Bei der beschriebenen Ausführungsform wird der magnetische Rückfluß durch ein Eisenjoch geführt.

Ein weiteres Anwendungsgebiet für starke Magnetfelder mit hohen Gradienten der Magnetfeldstärke ist bei Magnetscheidern gegeben, bei denen magnetisierbare Materialien von nichtmagnetisierbaren Materialien getrennt werden, z. B. Trennen von schwachmagnetischem Erz wie Hämatit von Gestein, oder Trennen von Pyrit aus der Kohle. Dabei ergibt sich die Trennkraft aus dem Produkt der Magnetisierbarkeit des zu trennenden Materials mit dem Betrag der magnetischen Feldstärke und dem örtlichen Gradienten der Magnetfeldstärke. Zur Erzielung eines möglichst großen Trenneffektes ist es daher erwünscht, am Ort des zu trennenden Gutes gleichzeitig sowohl eine möglichst hohe Magnetfeldstärke als auch einen möglichst hohen Gradienten der Magnetfeldstärke zu erzeugen. Besonders hohe Magnetfeldstärken lassen sich durch supraleitende Wicklungen wegen ihrer hohen realisierbaren Stromdichten bei gleichzeitiger Vermeidung von ohmschen Verlusten erzeugen. Jedoch läßt sich wegen der notwendigen kryotechnischen Isolation zwischen der supraleitenden Wicklung (ca. 5K) und dem zu trennenden Material (ca. 300K) ein gewisser Mindestabstand zwischen der supraleitenden Wicklung und dem zu trennenden Material nicht unterschreiten, so daß der Ort der maximalen Magnetfeldstärke, der innerhalb des Wicklungsquerschnittes liegt, nicht beliebig nah an den Nutzraum herangeführt werden kann.

Es ist ein Magnetscheider mit supraleitenden Spulen bekannt geworden, (K. Schönert et al, »Solenoid-pile Separator, a New High Intensity Magnetic Separator with Superconductive Colls«, Proceedings of Xllth International Mineral Processing Congress, Sao Paulo, Brazil (1977)), bei dem ein hoher Gradient der Magnetfeldstärke durch Aufeinanderstapeln von wechselseitig entgegengesetzt gepolten Spulen realisiert ist.

Ferner wurde eine supraleitende Magneteinrichtung zur Erzeugung inhomogener Magnetfelder für Magnetscheider beschrieben (DE-A-2 526 845), bei der innerhalb des Kryostaten in Zonen mit höherer Feldstärke ferromagnetische Körper angeordnet sind, durch die sowohl das Grundfeld selbst als auch dessen Feldgradient erhöht werden soll.

Bei den Magnetsystemen gemäß den genannten Druckschriften werden rechteckige Wicklungsquerschnitte verwendet. Die maximal realisierbare Magnetfeldstärke, die bei Verwendung rechteckiger Wicklungsquerschnitte innerhalb dieses Wicklungsquerschnittes liegt, ist bei supraleitenden Wicklungen durch die materialbedingte kritische Magnetfeldstärke begrenzt.

Aufgabe der Erfindung ist es, eine supraleitende Spule oder Spulenanordnung zu schaffen, deren Spulenkonfiguration und -querschnitt die Erzeugung hoher Magnetfelder mit hohem Gradienten der Magnetfeldstärke in einem Nutzraum unter Berücksichtigung der geschilderten Probleme erlaubt.

Diese Aufgabe wird dadurch gelöst, daß der Wickelquerschnitt der supraleitenden Spule sich mit zunehmendem Abstand vom Nutzraum verjüngt. Hierdurch kann der Ort maximaler Magnetfeldstärke verglichen mit rechteckigen Wikkelquerschnitten relativ weit zum Nutzraum hin verlagert werden, ohne daß der Gradient der Magnetfeldstärke im Nutzraum verringert wird.

Supraleitende Spulen mit von der Rechteckform abweichenden Querschnitten sind zwar auch in der DE-A-2 830 852 dargestellt, allerdings handelt es sich dabei um Rotorwicklungen einer elektrischen Maschine, die in keilförmige Nuten des Rotorkörpers eingebracht sind. Die der vorliegenden Erfindung zugrundeliegenden Probleme sind bei der elektrischen Maschine nicht gegeben. Vielmehr befaßt sich DE-A-2 830 852 im wesentlichen mit Kühlproblemen.

In vorteilhafter Weise ist der Wickelquerschnitt der supraleitenden Spule wenigstens annähernd trapezförmig ausgebildet, wobei die längere Trapezgrundseite zum Nutzraum hin ausgerichtet ist.

Bei der Optimierung des Wicklungsquerschnittes der supraleitenden Spule hinsichtlich Form- und Flächeninhalt derart, daß der Ort der maximalen Magnetfeldstärke möglichst nahe am Nutzraum liegt, sind folgende Parameter zu beachten:
Querschnittsform (z. B. Höhe, Breite, Trapezwinkel) der Spule, Wickeldrahtabmessungen, Form der Spule und ggf. Anordnung mehrerer Spulen (z. B. D-förmig ausgebildete Spulen oder Spulen in race-track-Anordnung d. h. mit ovaler Wicklungsbahn).

In weiterer Ausgestaltung der Erfindung ist der Wickelquerschnitt der Spule angenähert durch einen geschlossenen Polygonzug wiedergegeben.

Dieser Polygonzug ist vorzugsweise durch eine Stufenfunktion dargestellt, wobei die Leiterdimensionen berücksichtigt werden.

Gemäß einer weiteren vorteilhaften Ausgestaltung bestehen die supraleitenden Wicklungen der Spule, die im Bereich maximaler Magnetfeldstärke liegen, aus supraleitendem Material mit besonders hoher kritischer Magnetfeldstärke, z. B. Nb₃Sn. Auf diese Weise läßt sich die supraleitende Spule im wesentlichen aus relativ einfach zu verarbeitenden supraleitenden Materialien wie NbTi (kritische Magnetfeldstärke ungefähr 8 bis 9T) herstellen. Lediglich die Querschnittsbereiche der supraleitenden Spule, bei denen das Auftreten maximaler Magnetfeldstärke erwartet wird, werden mit Wicklungen versehen, deren Material eine besonders hohe kritische Magnetfeldstärke aufweist. Solch ein Material ist z. B. NbsSn mit einer kritischen Magnetfeldstärke von ungefähr 13 bis 14T. Nb₃Sn ist jedoch relativ teuer und in der Verarbeitung problematisch, da es sehr spröde ist.

Von besonderem Vorteil ist die beanspruchte Ausgestaltung der Erfindung für eine Anordnung von supraleitenden Spulen in einem Magnetsystem, bei der jeweils die einander zugewandten Querschnitte zweier benachbarter Spulen einen gemeinsamen Wickelquerschnitt bilden, der sich mit zunehmendem Abstand vom Nutzraum verjüngt. Beispielsweise können bei einer race-track-Anordnung die Querschnitte zweier benachbarter Spulen, die gleichläufig von Strom durchflossen werden, aneinanderliegen und eine Baueinheit mit gemeinsamen trapezförmigen Wickelquerschnitt bilden, dessen längere Trapezgrundseite zum Nutzraum hin gerichtet ist. Durch diese Ausgestaltung der Erfindung läßt sich das Auftreten einer Feldüberhöhung über das mittlere maximale Feld hinaus an den Rändern des Magnetsystems vermeiden.

Anhand der Zeichnung, in der mehrere Ausführungsbeispiele der Erfindung gezeigt sind, sollen Erfindung sowie weitere vorteilhafte Ausgestaltungen und Weiterbildungen näher erläutert werden.

Es zeigt
Fig. 1 eine schematische Darstellung eines Magnetscheiders mit einer race-track₋Anordnung von supraleitenden Spulen über einem Förderband, in Richtung des Pfeils I in Fig. 2 gesehen,
Fig. 2 eine schematische Darstellung gemäß Fig. 1 im Schnitt 11-11,
Fig. 3 einen Spulenquerschnitt,
Fig.4 eine schematische Darstellung eines Trommelmagnetscheiders mit einer race-track-Anordnung von supraleitenden Spulen in perspektivischer Darstellung,
Fig. 5 eine schematische Darstellung eines Trommelmagnetscheiders mit nebeneinander angeordneten, D-förmig ausgebildeten supraleitenden Spulen in perspektivischer Darstellung und
Fig. 6 eine Darstellung des örtlichen Verlaufs der Magnetfeldstärke.

Die Fig. 1 und 2 zeigen einen Bandmagnetscheider, bei dem unter einem Förderband 1 vier supraleitende Magnetspulen angeordnet sind. Die Spulen 2 sind oval oder race-track-förmig ausgebildet und liegen mit ihrer jeweiligen Längsachse in Laufrichtung (Pfeil 14) des Förderbandes 1. Die Wicklungen zweier benachbarter Spulen 2 stoßen im Bereich ihrer geraden Abschnitte 3 aneinander und bilden auf diese Weise einen gemeinsamen Wickelquerschnitt 4. Jeweils zwei benachbarte Spulen sind gegensinnig von Strom durchflossen, so daß in jedem der gemeinsamen Wickelquerschnitte 4 eine einheitliche Stromrichtung auftritt.

Wie aus Fig. ersichtlich, sind die Wickelquerschnitte 4 der Spulen 2 trapezförmig. Die gesamte Spulenanordnung ist durch eine kryotechnische Isolation 5 gegen die Umgebungstemperatur abgeschirmt, was lediglich durch eine strichlierte Linie angedeutet ist. Insbesondere diese Isolation 5 bedingt einen Mindestabstand zwischen den supraleitenden Wicklungen und dem Nutzraum 6, der nicht beliebig verringert werden kann. Außerhalb der Isolation 5 läuft das Förderband 1, auf dem das zu trennende Gut 7 an der Spulenanordnung vorbeigeführt wird. Das stärker magnetisierbare Material wandert während des Passierens der Spulenanordnung zu Orten wachsender Gradienten der Magnetfeldstärke (in die Nähe der Spulenquerschnitte 4) und reichert sich dort an, während das nur gering magnetisierbare Material so gut wie unbeeinflußt bleibt.

Fig. 3 zeigt den Querschnitt einer einzelnen Spule, der im wesentlichen trapezförmig ausgebildet ist. Der zur Spulenmitte weisende Trapezschenkel ist durch eine Stufenfunktion 8 angenähert.

In den Fig. 4 und 5 sind Trommelmagnetscheider mit erfindungsgemäßen supraleitenden Spulen dargestellt. Gemäß Fig. 4 sind in einer Trommel 9 race-track-förmig ausgebildete supraleitende Magnetspulen 10 in Richtung der Trommellängsachse nebeneinander angeordnet. Die Spulenform ist hier der Zylinderkrümmung angepaßt. Der Querschnitt der Spulenanordnung kann in der Fig. 2 schematisch dargestellten Anordnung entsprechen.

Gemäß Fig. sind die supraleitenden Magnetspulen 11 D-förmig ausgebildet und zu einer Spulenanordnung aneinandergereiht. Der der Zylinderoberfläche zugewandte Abschnitt der Magnetspulen 11 kann einen trapezförmigen Querschnitt aufweisen, dessen längere Grundseite nach außen zur Zylinderoberfläche hin, an die sich der Nutzraum für Materialtrennung anschließt, ausgerichtet ist.

Die Fig. 6 stellt den Betrag der Magnetfeldstärke B als Ortsfunktion dar. Als Ortsparameter ist eine Achse x gewählt, die aus dem Wicklungsquerschnitt 12 herausweist und sich bis in den Nutzraum 13 erstreckt. Die durchgezogene Linie zeigt den Magnetfeldstärkeverlauf für einen rechteckigen Wicklungsquerschnitt, während die strichlierte Kurve die Magnetfeldstärke für einen erfindungsgemäßen trapezförmigen Wicklungsquerschnitt zeigt. Es ist ersichtlich, daß bei dem erfindungsgemäßen Wicklungsquerschnitt (strichlierte Kurve) der Punkt maximaler Magnetfeldstärke in Richtung Nutzraum 13 verlagert ist. Dies führt zu einer erheblichen Erhöhung der Magnetfeldstärke im Nutzraum von ca. 10 bis 20%. Der Gradient der Magnetfeldstärke im Nutzraum 13 hat bei einem erfindungsgemäßen Wicklungsquerschnitt etwa den gleichen Wert wie bei einem rechteckigen Wicklungsquerschnitt.

Die Erhöhung des Betrages der Magnetfeldstärke im Nutzraum erhöht bei Magnetabscheidem die Trennkraft.

Die erfindungsgemäße Modifikation des Wicklungsquerschnittes der supraleitenden Magnetspulen bedingt je nach Gesamtausführungsform bei der Fertigung keinen Zusatzaufwand gegenüber nach dem Stand der Technik gefertigten Magnetspulen.

## Patentansprüche

1. Flache supraleitende Magnetspule (2, 10, 11) zur nichtüberlappenden Nebeneinanderanordnung in Magnetscheidern zur Erzeugung starker Magnetfelder mit hohem Gradienten der Magnetfeldstärke im Bereich eines sich benachbart zur Spulenquerschnittsfläche über dieser erstreckenden Nutzraumes (6, 13), dadurch gekennzeichnet, daß der Wickelquerschnitt (4, 12) der Spule (2, 10, 11) sich mit zunehmendem Abstand vom Nutzraum (6,13) verjüngt.

2. Magnetspule nach Anspruch 1, dadurch gekennzeichnet, daß der Wickelquerschnitt (4, 12) der Spule (2, 10, 11) wenigstens trapezförmig ausgebildet ist und die längere Trapezgrundseite zum Nutzraum (6, 13) hin gerichtet ist.

3. Magnetspule nach einem der Ansprüche 1 oder 2, dadurch gekennzeichnet, daß der Wikkelquerschnitt (4, 12) der Spule (2, 10, 11) angenähert durch einen geschlossenen Polygonzug wiedergegeben ist.

4. Magnetspule nach Anspruch 3, dadurch gekennzeichnet, daß der Polygonzug wenigstens teilweise durch eine Stufenfunktion (8) dargestellt ist.

5. Magnetspule nach einem der Ansprüche 1 bis 4, dadurch gekennzeichnet, daß die supraleitenden Wicklungen der Spule (2, 10, 11), die im Bereich maximaler Magnetfeldstärke liegen, aus supraleitenden Materialien mit besonders hoher Magnetfeldstärke, z. B. NbsSn bestehen.

6. Anordnung von supraleitenden Magnetspulen nach einem der Ansprüche 1 bis 5, in einem Magnetsystem, dadurch gekennzeichnet, daß jeweils die einander zugewandten Spulenabschnitte zweier benachbarter Spulen (2, 10) zu einer Baueinheit zusammengefaßt sind und einen gemeinsamen Wickelquerschnitt (4) bilden, der sich mit zunehmendem Abstand vom Nutzraum (6,13) verjüngt.

## Claims

1. Flat supraconductive magnetic coil (2, 10, 11) for non-overlapping side-by-side arrangement in magnetic separators for generating strong magnetic fields having high magnetic field strength gradients within the range of a useful space (6, 13) extending adjacently to the cross-sectional area of the coil above the latter, characterised in that the winding cross-section (4, 12) of the coil (2, 10, 11) tapers down with increasing distance from the useful space (6,13).

2. Magnetic coil according to Claim 1, characterised in that the winding cross-section (4,12) of the coil (2, 10, 11) is constructed to be at least approximately trapezoidal and the longer base side of the trapezoid is directed towards the useful space (6,13).

3. Magnetic coil according to one of Claims 1 or 2, characterised in that the winding cross-section (4, 12) of the coil (2, 10, 11) is approximately reproduced by a closed polygonal progression.

4. Magnetic coil according to Claim 3, characterised in that the polygonal progression is at least partially represented by a step function (8).

5. Magnetic coil according to one of Claims 1 to 4, characterised in that the supraconductive windings of the coil (2, 10, 11), which are located within the range of maximum magnetic field strength, consist of supraconductive materials having a particularly high critical magnetic field strength, for example Nb₃Sn.

6. Arrangement of supraconductive magnetic coils according to one of Claims 1 to 5, in a magnetic system, characterised in that in each case the coil sections facing each other of two adjacent coils (2, 10) are combined to form one constructional unit and form a common winding cross-section (4) which tapers down with increasing distance from the useful space (6, 13).

## Revendications

1. Bobine d'électro-aimant supraconductrice plate (2, 10, 11) pour disposition juxtaposée sans chevauchement dans des séparateurs magnétiques pour la production de forts champs magnétiques à haut gradient d'intensité du champ dans la zone d'un espace utile (6, 13) s'étendant à proximité de la surface de la section transversale de la bobine au dessus de celle-ci, caractérisée par le fait que la section transversale de l'enroulement (4, 12) de la bobine (2, 10, 11) va en se rétrécissant au fur et à mesure que la distance augmente par rapport à l'espace utile (6,13).

2. Bobine d'électro-aimant selon la revendication 1, caractérisée par le fait que la section transversale de l'enroulement (4,12) de la bobine (2, 10, 11) est réalisée de forme au moins approximativement trapézoïdale et que le grand côté de la base du trapèze est tourné vers l'espace utile (6,13).

3. Bobine d'électro-aimant selon l'une des revendications 1 ou 2, caractérisée par le fait que la section transversale de l'enroulement (4, 12) de la bobine (2, 10, 11) est approximativement reproduite par un tracé polygonal fermé.

4. Bobine d'électro-aimant selon la revendication 3, caractérisée par le fait que le tracé polygonal est représenté au moins partiellement par une fonction discontinue (8).

5. Bobine d'électro-aimant selon l'une des revendications 1 à 4, caractérisée par le fait que les enroulements supraconducteurs de la bobine (2, 10, 11) qui se situent dans la zone d'intensité de champ magnétique maximale sont constitués par des matériaux supraconducteurs d'intensité de champ magnétique critique particulièrement élevée, par exemple NbₛSn.

6. Disposition de bobines supraconductrices selon l'une des revendications 1 à 5 dans un système électromagnétique, caractérisée par le fait que les sections, respectivement tournées l'une vers l'autre, de deux bobines voisines (2, 10) sont réunies en unité modulaire et forment une section transversale de l'enroulement commune (4) qui va en se rétrécissant au fur et à mesure que la distance augmente par rapport à l'espace utile (6,13).
